# EUROPÄISCHE PATENTSCHRIFT

(11) **EP 1 118 287 B1**
(45) Veröffentlichungstag und Bekanntmachung des Hinweises auf die Patenterteilung: **22.06.2005**
(21) Anmeldenummer: 00890019.3
(22) Anmeldetag: 21.01.2000
(51) Int. Cl.: A47B 47/04, A47B 57/06

(54) **Steckbares Regalsystem**
Shelf system with insertables elements
Système d'étagères avec des éléments qui s'insèrent

(43) Veröffentlichungstag der Anmeldung: 25.07.2001
(73) Patentinhaber: Sampl, Alois, Ing., 5582 St. Margarethen im Lungau 66 (AT)
(72) Erfinder: Sampl, Alois, Ing., 5582 St. Margarethen im Lungau 66 (AT)
(74) Vertreter: Babeluk, Michael, Dipl.-Ing.

(56) Entgegenhaltungen:
- FR-A- 2 525 664
- FR-A- 2 629 150
- US-A- 2 065 133
- US-A- 2 375 726

## Beschreibung

Die vorliegende Erfindung betrifft ein Regal gemäß dem Oberbegriff von Anspruch 1.

Aus der FR 2 525 664 A ist ein Regal bekannt, das Steher aufweist, die einen quadratischen Querschnitt aufweisen, und die auf jeder Seite eine schwalbenschwanzförmige Nut haben. In die Nut werden Verbindungselemente eingesetzt, die die Steher untereinander verbinden. Zusätzlich kann auch auf einer Seite des Regals eine Rückwand durch die Nut gehalten werden. Die Regalfächer werden einfach auf die Verbindungselemente aufgelegt und übernehmen keine statische Funktion. Ein solches Regal ist bei geeigneter Ausführung stabil und leicht zerlegbar, nachteilig ist jedoch, dass die nutzbare Regalhöhe durch die notwendigen Verbindungselemente stark eingeschränkt ist. Je nach erforderlicher Höhe der einzelnen Abteilungen sind auf diese Weise zwischen 20% und 50% des Bauvolumens ungenützt verloren.

Die FR 2 629 150 A beschriebt ein Regal mit Stehern, die ebenfalls durch Querverbinder zusammengehalten werden. Um eine ausreichende Stabilität des Regals zu erzielen, ist dabei jedenfalls eine geschlossene Rückwand auf der Rückseite oder zumindest ein breites Verbindungselement in Längsrichtung erforderlich. In vielen Fällen ist eine Rückwand unerwünscht, um beispielsweise eine freie Durchsicht durch das Regal zu ermöglichen, und außerdem beschränkt ein in Längsrichtung angeordnetes Verbindungselement den Zugriff auf die einzelnen Regalfächer. Dabei ist es vorgesehen und notwendig, nicht nur die hintereinander befindlichen Steher, sondern auch die nebeneinander befindlichen Steher mit Verbindungselementen zu verbinden, da die einzelnen Regalfächer keinerlei statische Funktion haben. Dadurch ergeben sich Nachteile bei der Benützung des Regals.

Die Druckschrift US 2,375,726 A zeigt Regale, die auch ohne Fachbretter vollkommen stabil sind, wobei jedoch die einzelnen Regalbretter Stifte aufweisen, um in einer genauen Positionierung einzurasten. Eine statische Funktion der Regalfächer ist nicht beschrieben. Weiters ist es aus der US 5 022 721 bekannt, in einem Regal Fächer durch Dübelverbindungen zu positionieren. In diesem Fall ist jedoch das Regal selbst durch verleimte Verbindungen in sich stabil, und die Dübelverbindungen dienen lediglich dazu, das Verrutschen der Regalfächer zu verhindern.

Aufgabe der vorliegenden Erfindung ist es, ein Regal zu schaffen, das leicht und ohne besondere Fachkenntnisse aus Einzelteilen zusammengesetzt werden kann, und das ebenso leicht wieder zerlegbar ist. Dabei soll weitgehend mit Steckverbindungen u. dgl. das Auslangen gefunden werden, d. h., es soll die Verwendung von Schrauben, Nägeln oder Klebstoffen vermieden werden. Das Regal soll dabei stabil sein und einen ungehinderten Zugang zu den einzelnen Fächern ermöglichen.

Erfindungsgemäß werden diese Aufgaben durch eine Ausbildung gemäß Patentanspruch 1 gelöst. Durch die erfindungsgemäße Lösung wird es möglich, die Regalfächer als statische Elemente heranzuziehen, die dem Regal erst Stabilität verleihen. Dabei wird eine besondere Stabilität dadurch erreicht, dass die Regalfächer sowohl an ihrer Unterseite als auch an ihrer Oberseite mit Querverbindern in Verbindung stehen, so dass eine besonders stabile Lösung erreicht wird. Da weder Schraubverbindungen noch Klebverbindungen vorgesehen sind, kann ein besonders einfacher Aufbau des Regals gewährleistet werden, und auch das Zerlegen ist schnell und problemlos möglich. Das erfindungsgemäße Regal kann in Lagerräumen, in Büros, in Wohnräumen, in öffentlichen Gebäuden, etc. aufgebaut sein, um Gegenstände in übersichtlicher und platzsparender Weise zu lagern. Der Aufbau des Regals bedarf keinerlei Einsatz von Werkzeug oder technischem Gerät, und durch die Verwendung von Holz für alle Bauteile ist die Entsorgung unproblematisch. Die Stabilität des Regals wird insbesondere dadurch erhöht, dass für jedes Regalfach an jedem Ende zwei Querverbinder vorgesehen sind, von denen der eine unterhalb des Regalfachs und der zweite oberhalb des Regalfachs angeordnet ist.

Eine besonders gute Zugänglichkeit zu den Regalfächern ist gegeben, wenn die Querverbinder an den Schmalseiten des Regals angeordnet sind.

Ein besonders einfacher Aufbau des erfindungsgemäßen Regals wird dadurch erreicht, dass die Steher jeweils paarweise durch Querverbinder verbunden sind, und dass die durch Querverbinder verbundenen Paare von Stehern ausschließlich durch Regalfächer untereinander verbunden sind. Auf diese Weise kann mit der minimalen Anzahl an Bauteilen das Auslangen gefunden werden.

In der Folge wird die vorliegende Erfindung anhand der in den Figuren dargestellten Ausführungsbeispiele näher erläutert. Es zeigen
- Fig. 1: ein Detail eines erfindungsgemäßen Regals in einer axonometrischen Ansicht,
- Fig. 2 und 3: Ansichten eines Stehers,
- Fig. 4: einen Schnitt nach Linie IV-IV in Fig. 2, und
- Fig. 5 bis 7: Ansichten eines Querverbinders, sowie
- Fig. 8: eine teilweise axonometrische Ansicht einer weiteren Ausführungsvariante der Erfindung.

Ein Grundregal besteht aus vier Stehern 1, deren Länge zwischen 860 mm bis 2580 mm betragen kann. Die Querschnittsabmessung beträgt beispielsweise 50 mm mal 30 mm.

Der Steher 1 besitzt eine schwalbenschwanzförmige Nut 4, die sich durchgehend auf seiner Schmalseite in Längsrichtung erstreckt. Die Größe und Ausformung dieser Nut 4 richtet sich nach der Dimensionierung des Querschnitts des Stehers 1, der je nach Belastung des Gesamtelementes dimensioniert ist. In die Nut 4 werden Querverbinder 2 eingesteckt, deren Enden Vorsprünge 5 aufweisen, die an den Querschnitt der Nut 4 angepasst sind. Innerhalb der Nut 4 befindet sich eine Reihe von Bohrungen 6, deren Durchmesser sich nach der Belastung der einzelnen Regalböden und Fächer bemisst. Die Steher 1 nehmen alle Kräfte auf, die auf das Regal einwirken.

Die Länge der Querverbinder 2 richtet sich nach der Tiefe und Nutzung des Regals. Die Vorsprünge 5 an den Enden der Querverbinder 2 sind so gestaltet, dass diese in die Nut 4 der Steher 1 mit geringem Spiel eingelegt werden können. Die Breite der Querverbinder 2 beträgt beispielsweise 86 mm, richtet sich aber im Wesentlichen nach der Belastung des Gesamtelements. In die Bohrungen 6 in den Stehern 1 werden auf gleicher Höhe Fächerträger bzw. Stifte eingesteckt, auf denen die Querverbinder 2 aufliegen. Durch das Einlegen von mindestens zwei Querverbindern erreicht die Konstruktion Stabilität.

An der Unterseite der Regalfächer 3 sind Bohrungen 9 vorgesehen, die mit den Bohrungen 7 der Querverbinder 2 übereinstimmen. Durch Dübel 8 kann die Verbindung zwischen den Querverbindern 2 und den Regalfächern 3 geschaffen werden, so dass das Regal insgesamt stabil wird. Die einzelnen Regalfächer 3 können ohne Zerlegen des Gesamtregals in der Höhe verstellt werden.

An dem Grundregal, das mindestens aus vier Stehern 1, vier Querverbindern 2 und zwei Regalfächern 3 besteht, kann ein weiteres Regal angebaut werden, für das nur mehr eine Regalseite notwendig ist, um die verschiedenen Regalfächer aufzunehmen, die wiederum in ihrer Höhe verstellt werden können. Auf diese Weise kann das Regal beliebig erweitert werden. Es können auch verschiedene Höhen miteinander kombiniert werden.

Bei der Ausführungsvariante von Fig. 8 sind vier Steher 1 vorgesehen, wobei jeweils zwei Steher 1, die an einer Schmalseite des Regals angeordnet sind, durch Querverbinder 2 zusammengehalten sind. Die Querverbinder 2 sind dabei jeweils unmittelbar unterhalb bzw. unmittelbar oberhalb eines Regalfachs 3 angeordnet und klemmen dieses ein. Die in der Fig. 8 nicht dargestellten Dübel sind unsichtbar und unverlierbar in zueinander ausgerichteten Sackbohrungen der Querverbinder 2 gehalten und erstrecken sich durch entsprechend angeordnete Bohrungen in den Regalfächern 3. Das Regal gemäß Fig. 8 zeichnet sich durch besondere Stabilität aus.

## Patentansprüche

1. Regal, das aus Stehern (1), Querverbindern (2) und Regalfächern (3) zusammengesetzt ist, wobei die Steher (1) senkrecht angeordnet sind und jeder Steher (1) mindestens eine Nut (4) aufweist, die sich in Längsrichtung des Stehers (1) erstreckt und die sich nach innen hin erweitert, wobei die Querverbinder (2) an ihren Enden Vorsprünge (5) aufweisen, die dazu ausgebildet sind, von der Nut (4) aufgenommen zu werden, um eine Verbindung zwischen den Stehern (1) und den Querverbindern (2) zu schaffen, und wobei die Regalfächer (3) mit den Querverbindern (2) in Verbindung stehen, wobei weiters die Querverbinder (2) in den Nuten (4) der Steher (1) durch Fächerträger positioniert sind, die in die Steher (1) eingesteckt werden, **dadurch gekennzeichnet, dass** die Regalfächer (3) durch Dübel (8) lösbar mit den Querverbindern (2) verbunden sind und dass für jedes Regalfach (3) an jedem Ende zwei Querverbinder (2) vorgesehen sind, von denen der eine unterhalb des Regalfachs (3) und der zweite oberhalb des Regalfachs (3) angeordnet ist.

2. Regal nach Anspruch 1, **dadurch gekennzeichnet, dass** die Querverbinder (2) an den Schmalseiten des Regals angeordnet sind.

3. Regal nach einem der Ansprüche 1 oder 2, **dadurch gekennzeichnet, dass** die Steher (1) jeweils paarweise durch Querverbinder (2) verbunden sind, und dass die durch Querverbinder (2) verbundenen Paare von Stehern (1) ausschließlich durch Regalfächer (3) untereinander verbunden sind.

## Claims

1. A whatnot that is composed of upright posts (1), crossbeams (2) and shelves (3), wherein the upright posts (1) are arranged vertically and each upright post (1) is provided with at least one groove (4) extending in the longitudinal direction of the upright post (1) and flaring inwardly, wherein the crossbeams (2) are provided at their ends with projections (5) that are configured to be received by the groove (4) in order to provide a connection between the upright posts (1) and the crossbeams (2), and wherein the shelves (3) are connected to the crossbeams (2), wherein further the crossbeams (2) are positioned in the grooves (4) of the upright posts (1) by shelf supports that are inserted into the upright posts (1), **characterized in that** the shelves (3) are removably connected to the crossbeams (2) by means of dowels (8) and that each shelf (3) is provided at either end with two crossbeams (2), one of them being disposed underneath the shelf (3) and the second one being disposed above the shelf (3).

2. The whatnot according to claim 1, **characterized in that** the crossbeams (2) are disposed on the small faces of the whatnot.

3. The whatnot according to one of the claims 1 or 2, **characterized in that** the upright posts (1) are respectively connected in pairs by crossbeams (2) and that the pairs of upright posts (1), which are interconnected by crossbeams (2), are exclusively connected to each other by shelves (3).

## Revendications

1. Rayonnage formé de montants (1), de traverses (2) et de tablettes (3), chaque montant (1) étant vertical et comportant au moins une rainure (4) longitudinale par rapport au montant (1) et allant en s'élargissant vers l'intérieur, les traverses (2) ayant à leurs extrémités, des parties en saillie (5) réalisées de façon à se loger dans les rainures (4) pour relier les montants (1) et les traverses (2), alors que les tablettes (3) sont reliées aux traverses (2), et qu'en outre les traverses (2) sont positionnées dans les rainures (4) des montants (1) par des supports de tablette que l'on engage dans les montants (1),
**caractérisé en ce que**
les tablettes (3) sont reliées de manière amovible aux traverses (2) par des chevilles (8), et
deux traverses (2) sont associées à chaque extrémité de chaque tablette (3), l'une des traverses étant située en dessous de la tablette (3) et l'autre au-dessus de la tablette (3).

2. Rayonnage selon la revendication 1,
**caractérisé en ce que**
les traverses (2) correspondent aux petits côtés du rayonnage.

3. Rayonnage selon l'une des revendications 1 ou 2,
**caractérisé en ce que**
les montants (1) sont reliés respectivement par paires par des traverses (2), et les paires de montants (1) reliés par des traverses (2) sont reliées entre elles uniquement par les tablettes (3).
